# EUROPÄISCHE PATENTSCHRIFT

(11) **EP 4 215 021 B1**
(45) Veröffentlichungstag und Bekanntmachung des Hinweises auf die Patenterteilung: **05.08.2026**
(21) Anmeldenummer: 21773585.1
(22) Anmeldetag: 09.09.2021
(51) Int. Cl.: H05B 6/06

(54) **INDUKTIONSGARGERÄTEVORRICHTUNG**
INDUCTION COOKING DEVICE
DISPOSITIF DE CUISSON PAR INDUCTION

(30) Priorität: 18.09.2020 EP 20382827
(43) Veröffentlichungstag der Anmeldung: 26.07.2023
(73) Patentinhaber: BSH Hausgeräte GmbH, 81739 München (DE)
(72) Erfinder: CALVO MESTRE, Carlos, 50009 Zaragoza (ES); ESPAÑOL LEZA, Jorge, 50009 Zaragoza (ES); LAZARO AMATRIAIN, Guillermo, 22193 Igries (ES); MARTINEZ MARTINEZ, Guillermo, 50014 Zaragoza (ES); MUÑOZ FUMANAL, Antonio, 50180 Utebo (ES); TESA BETES, Jorge, 50018 Zaragoza (ES)
(86) Internationale Anmeldenummer: PCT/EP2021/074762
(87) Internationale Veröffentlichungsnummer: WO 2022/058229

(56) Entgegenhaltungen:
- EP-A2- 2 506 671
- JP-A- 2011 028 880
- US-A1- 2018 176 997

## Beschreibung

Die Erfindung betrifft eine Induktionsgargerätevorrichtung nach dem Oberbegriff des Anspruchs 1.

Aus dem Stand der Technik ist bereits eine Gargerätevorrichtung mit einem Hauptfilter und einem Nebenfilter bekannt, wobei der Hauptfilter lediglich eine Leistungseinheit filtert und der Nebenfilter fest mit einer Stromversorgungseinheit verbunden ist. Zudem ist aus dem Stand der Technik bereits eine Gargerätevorrichtung mit einem Hauptfilter zum Filtern einer Leistungseinheit und mit einem Nebenfilter zum Filtern einer Stromversorgungseinheit bekannt, wobei in einem Betriebsmodus der Leistungseinheit die Stromversorgungseinheit zusätzlich zu der Leistungseinheit durch den Hauptfilter gefiltert wird.

EP 2 506 671 A2 offenbart eine Induktionsgargerätevorrichtung nach dem Oberbegriff des Anspruchs 1.

Die Aufgabe der Erfindung besteht insbesondere darin, eine gattungsgemäße Vorrichtung mit verbesserten Eigenschaften hinsichtlich einer Effizienz bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einer Induktionsgargerätevorrichtung, insbesondere einer Induktionskochfeldvorrichtung, mit zumindest einer Leistungseinheit, welche dazu vorgesehen ist, in einem Betriebszustand zumindest eine Induktionsheizeinheit mit Strom zu versorgen, mit einer Stromversorgungseinheit, welche in dem Betriebszustand zu einer Energieversorgung von zumindest einer weiteren Einheit vorgesehen ist, mit einer Hauptfiltereinheit zur Filterung der Leistungseinheit und mit einer Nebenfiltereinheit zur Filterung der Stromversorgungseinheit, wobei die Stromversorgungseinheit in dem Betriebszustand und/oder in einem Inaktiv-Modus der Leistungseinheit an zumindest einem Ausgang der Stromversorgungseinheit zumindest eine Gleichspannung bereitstellt.

Erfindungsgemäß sind die Hauptfiltereinheit und die Nebenfiltereinheit teilweise einstückig ausgebildet sind, wobei zumindest ein Element der Hauptfiltereinheit und zumindest ein Element der Nebenfiltereinheit zumindest in dem Inaktiv-Modus über zumindes1 eine Verbindung elektrisch leitend miteinander verbunden sind und die Hauptfiltereinheit und die Nebenfiltereinheit zu einer Filterung der Stromversorgungseinheit in einem Inaktiv-Modus der Leistungseinheit zumindest eine gemeinsame Filtereinheit teilen.

Durch eine derartige Ausgestaltung kann vorteilhaft eine besonders effiziente Induktionsgargerätevorrichtung bereitgestellt werden. Wenn die Hauptfiltereinheit und die Nebenfiltereinheit in dem Inaktiv-Modus der Leistungseinheit zumindest eine gemeinsame Filtereinheit zur Filterung der Stromversorgungseinheit teilen, kann vorteilhaft eine erforderliche Filterleistung der Nebenfiltereinheit zur Einhaltung von Normen bezüglich einer elektromagnetischen Verträglichkeit reduziert werden. Hierdurch kann vorteilhaft eine Anzahl von Komponenten der Nebenfiltereinheit reduziert und eine Kosteneffizienz gesteigert werden. Insbesondere kann vorteilhaft auf einen ansonsten erforderlichen zusätzlichen Kondensator in der Nebenfiltereinheit verzichtet werden, da dieser Teil der gemeinsamen Filtereinheit sein kann, wodurch zudem vorteilhaft auf eine Entladeeinheit zur Entladung dieses Kondensators verzichtet und die Kosteneffizienz weiter verbessert werden kann. Zudem kann vorteilhaft ein Bauraum besonders effizient genutzt werden und somit eine besonders kompakte Bauweise erreicht werden. Ferner kann vorteilhaft eine bauliche Anordnung verbessert werden. Weiterhin kann vorteilhaft ein Energieverbrauch der Stromversorgungseinheit in dem Inaktiv-Modus reduziert werden.

Unter einer "Induktionsgargerätevorrichtung", insbesondere unter einer "Induktionsofenvorrichtung", soll zumindest ein Teil, insbesondere eine Unterbaugruppe, eines Induktionsgargeräts verstanden werden. Ein die Induktionsgargerätevorrichtung aufweisendes Induktionsgargerät könnte beispielsweise als ein Induktionsofen oder als ein Induktionsgrill ausgebildet sein. Insbesondere könnte die Induktionsgargerätevorrichtung eine Induktionsofenvorrichtung oder eine Induktionsgrillvorrichtung sein. Vorzugsweise ist ein die Induktionsgargerätevorrichtung aufweisendes Induktionsgargerät als ein Induktionskochfeld ausgebildet. Vorzugsweise ist die Induktionsgargerätevorrichtung eine Induktionskochfeldvorrichtung.

Vorzugsweise weist die Induktionsgargerätevorrichtung die zumindest eine Induktionsheizeinheit auf. Alternativ ist denkbar, dass die Induktionsheizeinheit Teil des die Induktionsgargerätevorrichtung aufweisenden Induktionsgargeräts ist. Vorzugsweise ist die Induktionsheizeinheit dazu vorgesehen, in wenigstens einem Betriebszustand zumindest einem Gargeschirr und/oder einem Garraum Energie mittels eines elektromagnetischen Wechselfelds zum Zweck einer Beheizung zuzuführen.

Vorzugsweise führt die Leistungseinheit in dem Betriebszustand eine Frequenzwandlung durch und wandelt insbesondere eine eingangsseitige niederfrequente Wechselspannung in eine ausgangsseitige hochfrequente Wechselspannung um. Vorzugsweise weist die niederfrequente Wechselspannung eine Frequenz von höchstens 100 Hz auf. Vorzugsweise weist die hochfrequente Wechselspannung eine Frequenz von mindestens 1000 Hz auf. Vorzugsweise ist die Leistungseinheit dazu vorgesehen, die Einstellung der elektrischen Leistung der Induktionsheizeinheit zumindest durch Einstellung der hochfrequenten Wechselspannung vorzunehmen. Vorzugsweise umfasst die Leistungseinheit zumindest einen Gleichrichter. Vorzugsweise weist die Leistungseinheit zumindest ein Heizfrequenzelement auf, welches insbesondere als Wechselrichter ausgebildet ist. Vorzugsweise erzeugt das Heizfrequenzelement zu einem Betrieb der Induktionsheizeinheit einen oszillierenden elektrischen Strom, vorzugsweise mit einer Frequenz von zumindest 15 kHz, insbesondere von wenigstens 17 kHz und vorteilhaft von mindestens 20 kHz. Vorzugsweise umfasst der Wechselrichter zumindest zwei Bipolartransistoren mit isolierter Gate-Elektrode und besonders vorteilhaft zumindest einen Dämpfungskondensator.

Vorzugsweise ist die Stromversorgungseinheit als eine elektrische und/oder elektronische Einheit ausgebildet, welche dazu vorgesehen ist, zumindest eine weitere Einheit mit elektrischer Energie zu versorgen, welche insbesondere eine andere als eine von einem Stromversorgungsnetz bereitgestellte Spannung benötigt. Erfindungsgemäß stellt die Stromversorgungseinheit in dem Betriebszustand und/oder in dem Inaktiv-Modus an zumindest einem Ausgang der Stromversorgungseinheit zumindest eine Gleichspannung bereit. Vorzugsweise weist die Stromversorgungseinheit zumindest zwei, insbesondere zumindest drei und vorteilhaft mehrere Ausgänge auf, an denen, insbesondere unterschiedliche, elektrische Spannungen, vorzugsweise Gleichspannungen, abgreifbar sind. Vorzugsweise ist die Stromversorgungseinheit zu einer Energieversorgung von zumindest einer Steuereinheit und/oder wenigstens einer Treibereinheit der Leistungseinheit und/oder einer Bedienerschnittstelle und/oder zumindest einer Messeinheit, insbesondere einer Temperatur- und/oder Spannungs- und/oder Strommesseinheit, und/oder zumindest eines Kühllüfters vorgesehen.

Vorzugsweise ist die Steuereinheit als eine elektronische Einheit ausgebildet, welche eine Recheneinheit und insbesondere zusätzlich zur Recheneinheit eine Speichereinheit mit einem darin gespeicherten Steuerprogramm umfasst. Vorzugsweise ist die Steuereinheit zumindest dazu vorgesehen, zumindest die Leistungseinheit mit Hilfe von Steuersignalen zu steuern und/oder zu regeln.

Vorzugsweise steuert die Steuereinheit in dem Betriebszustand die Leistungseinheit, insbesondere den Wechselrichter der Leistungseinheit. Vorzugsweise ist die Leistungseinheit und/oder die Stromversorgungseinheit in dem Betriebszustand an das Stromversorgungsnetz angeschlossen. Unter einem "Inaktiv-Modus" soll ein Modus verstanden werden, in welchem eine elektrische Versorgung zu der Leistungseinheit, insbesondere eine elektrische Verbindung zwischen dem Stromversorgungsnetz und der Leistungseinheit, unterbrochen ist. Vorzugsweise ist in dem Inaktiv-Modus zumindest die Stromversorgungseinheit und besonders bevorzugt ausschließlich die Stromversorgungseinheit mit dem Stromversorgungsnetz elektrisch verbunden. In dem Inaktiv-Modus ist insbesondere eine elektrische Verbindung zwischen dem Stromversorgungsnetz und der Leistungseinheit getrennt und/oder unterbrochen.

Vorzugsweise weist die Hauptfiltereinheit zumindest ein Filterelement auf, welches in wenigstens einem Betriebsmodus zumindest eine Filterfunktion, vorzugsweise eine Tiefpass-Filterfunktion zur Minimierung von hochfrequentem Rauschen, übernimmt. Vorzugsweise weist die Hauptfiltereinheit zumindest eine Sicherung auf, welche bei einem Kurzschluss einen Schaltkreis öffnet. Vorzugsweise weist die Hauptfiltereinheit zumindest einen Kondensator, bevorzugt einen Kondensator der Klasse X2, auf, welcher dazu vorgesehen ist, elektromagnetische Störungen herabzusetzen. Vorzugsweise weist die Hauptfiltereinheit zumindest eine Entladeeinheit auf, welche in dem Inaktiv-Modus den X2-Kondensator entlädt. Die Hauptfiltereinheit übernimmt vorzugsweise eine Überspannungsschutzfunktion, und zwar insbesondere mittels zumindest eines Varistors des Hauptfilters. Der Hauptfilter umfasst insbesondere zumindest eine Drossel, insbesondere eine stromkompensierte Drossel, und/oder zumindest einen Kondensator und/oder zumindest einen Varistor, insbesondere zumindest den Varistor. Insbesondere ist der Hauptfilter dazu vorgesehen, eine Filterung der Leistungseinheit und/oder Stromversorgungseinheit vorzunehmen. Vorzugsweise filtert die Hauptfiltereinheit in dem Betriebszustand außerhalb des Inaktiv-Modus die Leistungseinheit und die Stromversorgungseinheit.

Vorzugsweise weist die Nebenfiltereinheit zumindest ein Filterelement auf, welches wenigstens in dem Inaktiv-Modus zumindest eine Filterfunktion, insbesondere zur Reduktion von elektromagnetischen Störungen, welche durch das Stromversorgungsnetz und/oder die Stromversorgungseinheit hervorgerufen sein können, übernimmt. Vorzugsweise weist die Nebenfiltereinheit in dem Inaktiv-Modus einen wesentlich geringeren Leistungsverbrauch als der Hauptfilter in dem Betriebszustand auf. Beispielsweise könnte der Nebenfilter in dem Inaktiv-Modus einen Leistungsverbrauch von maximal 200 mW, vorteilhaft von höchstens 150 mW, besonders vorteilhaft von maximal 100 mW und vorzugsweise von höchstens 50 mW aufweisen. Die Hauptfiltereinheit könnte in dem Betriebszustand beispielsweise einen Leistungsverbrauch von 5 W bis 10 W aufweisen.

Erfindungsgemäß sind die Hauptfiltereinheit und die Nebenfiltereinheit miteinander derart zumindest teilweise einstückig ausgebildet, dass zumindest ein Element der Hauptfiltereinheit und zumindest ein Element der Nebenfiltereinheit, zumindest in dem Inaktiv-Modus, vorzugsweise permanent, über zumindest eine Verbindung elektrisch leitend miteinander verbunden sind. Vorzugsweise umfasst die gemeinsame Filtereinheit zumindest ein Filterelement, vorzugsweise zumindest eine Hauptfilterspule, welches in zumindest einem von dem Inaktiv-Modus verschiedenen Betriebsmodus der Leistungseinheit der Hauptfiltereinheit zugeordnet ist und welches zumindest in dem Inaktiv-Modus mit der Nebenfiltereinheit elektrisch leitend verbunden ist.

Unter "vorgesehen" soll speziell ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Ferner wird vorgeschlagen, dass die Induktionsgargerätevorrichtung ein Schaltelement aufweist, welches der Hauptfiltereinheit elektrisch vorgelagert und zu einem Ein- und Ausschalten der Leistungseinheit vorgesehen ist. Durch eine derartige Ausgestaltung kann vorteilhaft eine Effizienz weiter verbessert werden. Wenn das Schaltelement der Hauptfiltereinheit elektrisch vorgelagert ist, sind Kondensatoren der Hauptfiltereinheit während des Inaktiv-Modus vorteilhaft keinen transienten Vorgängen des Stromversorgungsnetzes, wie beispielsweise transienten Ausgleichsströmen und/oder Ausgleichsspannungen, ausgesetzt, wodurch vorteilhaft eine Lebensdauer der Kondensatoren verlängert und somit eine besonders langlebige und zuverlässige Induktionsgargerätevorrichtung bereitgestellt werden kann. Ferner kann vorteilhaft ein Überspannungsschutz vereinfacht und/oder verbessert werden, wenn das Schaltelement der Hauptfiltereinheit elektrisch vorgelagert ist. Das Schaltelement kann als ein mechanisches oder als ein elektromechanisches Schaltelement, insbesondere als ein Relais, ausgebildet sein. Zudem könnte das Schaltelement als ein Halbleiterschaltelement, beispielsweise als ein Transistor oder dergleichen, ausgebildet sein.

Zudem wird vorgeschlagen, dass die Induktionsgargerätevorrichtung einen ersten Leiteranschluss aufweist, welcher zu einer Verbindung mit einem Leiter eines Stromversorgungsnetzes vorgesehen ist, wobei das Schaltelement zwischen der Hauptfiltereinheit und dem ersten Leiteranschluss angeordnet ist. Durch eine derartige Ausgestaltung kann vorteilhaft eine Schaltungsanordnung vereinfacht werden. Insbesondere kann mittels des Schaltelements vorteilhaft zugleich die Leistungseinheit eingeschaltet beziehungsweise ausgeschaltet und der Teil der Hauptfiltereinheit, welcher nicht Teil der gemeinsamen Filtereinheit ist, aktiviert beziehungsweise deaktiviert werden. Vorzugsweise ist der erste Leiteranschluss als ein Außenleiteranschluss ausgebildet und zu einer Verbindung mit einem Außenleiter eines Stromversorgungsnetzes vorgesehen.

Darüber hinaus wird vorgeschlagen, dass die Induktionsgargerätevorrichtung einen zweiten Leiteranschluss aufweist, welcher zu einer Verbindung mit einem Neutralleiter eines Stromversorgungsnetzes vorgesehen ist, wobei die gemeinsame Filtereinheit über den zweiten Leiteranschluss mit dem Stromversorgungsnetz verbindbar ist. Durch eine derartige Ausgestaltung kann vorteilhaft eine Filterung der Stromversorgungseinheit in dem Inaktiv-Modus durch die gemeinsame Filtereinheit mit einfachen technischen Mitteln ermöglicht werden. Insbesondere kann vorteilhaft eine Anordnung der gemeinsamen Filtereinheit verbessert werden. Vorzugsweise ist der zweite Leiteranschluss als ein Neutralleiteranschluss ausgebildet und zu einem Anschluss an einen Neutralleiter eines Stromversorgungsnetzes vorgesehen. Alternativ könnte der zweite Leiteranschluss als ein weiterer Außenleiteranschluss ausgebildet und zu einem Anschluss an einen weiteren Außenleiter eines Stromversorgungsnetzes vorgesehen sein.

Des Weiteren wird vorgeschlagen, dass eine Impedanz der Nebenfiltereinheit in Abhängigkeit einer Schalterstellung des Schaltelements variabel ist. Hierdurch können vorteilhaft Störsignale besonders zuverlässig herabgesetzt werden.

Darüber hinaus wird vorgeschlagen, dass die Nebenfiltereinheit bei geschlossener Schalterstellung des Schaltelements eine größere Impedanz, insbesondere eine größere Eingangsimpedanz und/oder Ausgangsimpedanz, aufweist als die Hauptfiltereinheit. Durch eine derartige Ausgestaltung können vorteilhaft Störsignale besonders zuverlässig herabgesetzt werden. Wenn die Nebenfiltereinheit bei geschlossener Schalterstellung des Schaltelements eine größere Impedanz aufweist als die Hauptfiltereinheit, kann eine Überbrückung der Hauptfiltereinheit und ein Eindringen von hochfrequenten Störsignalen über die Nebenfiltereinheit in das Stromversorgungsnetz wirkungsvoll und mit einfachen technischen Mitteln verhindert werden. Bedingt durch kapazitive und/oder induktive Filterelemente der Hauptfiltereinheit verändert sich die Impedanz der Hauptfiltereinheit mit der Frequenz eines an der Hauptfiltereinheit anliegenden Signals. Vorzugsweise weist die Hauptfiltereinheit für niederfrequente Signale, insbesondere für niederfrequente Wechselspannungen und/oder Wechselströme, welche von einem Stromversorgungsnetz, üblicherweise bei einer Frequenz von 50 Hz oder 60 Hz, bereitgestellt werden, eine niedrige Impedanz auf und für hochfrequente Signale, insbesondere für hochfrequente Störsignale mit einer Frequenz von zumindest 9 kHz, eine erhöhte Impedanz auf, sodass eine Einleitung von hochfrequenten Störsignalen in das Stromversorgungsnetz verhindert ist. Vorzugsweise weist die Nebenfiltereinheit, durch geeignete Wahl der elektrischen und/oder elektromagnetischen Eigenschaften, wie insbesondere elektrischen Widerständen und/oder Kapazitäten und/oder Induktivitäten, von Filterelementen der Hauptfiltereinheit und/oder der Nebenfiltereinheit, sowohl für niederfrequente Signale als auch für hochfrequente Signale, vorzugsweise für sämtliche hochfrequente Störsignale, welche in dem Betriebszustand der Leistungseinheit auftreten können, eine größere Impedanz, insbesondere eine größere Eingangsimpedanz und/oder Ausgangsimpedanz, auf als die Hauptfiltereinheit.

Ferner wird vorgeschlagen, dass die Nebenfiltereinheit ein nichtlineares elektronisches Bauelement aufweist, welches dazu vorgesehen ist, in dem Inaktiv-Modus eine Verbindung der Stromversorgungseinheit mit einem Stromversorgungsnetz über die Nebenfiltereinheit zu ermöglichen. Durch eine derartige Ausgestaltung kann vorteilhaft eine Energieversorgung der Stromversorgungseinheit in dem Inaktiv-Modus mit einfachen technischen Mitteln erreicht werden. Vorzugsweise ist das nichtlineare elektronische Bauelement elektrisch leitend mit dem Außenleiteranschluss verbunden und dazu vorgesehen, in dem Inaktiv-Modus eine Verbindung der Stromversorgungseinheit mit einem Außenleiter des Stromversorgungsnetzes zu ermöglichen. Vorzugsweise weist das nichtlineare elektronische Bauelement eine Durchlassspannungskennlinie beziehungsweise eine Durchlassstromkennlinie auf, welche dergestalt ist, dass eine Durchlassspannung beziehungsweise ein Durchlassstrom, durch eine in dem Inaktiv-Modus über dem nichtlinearen elektronischen Bauteil abfallende Spannung beziehungsweise durch einen in dem Inaktiv-Modus an dem nichtlinearen elektronischen Bauteil anliegenden Strom, überschritten wird, sodass ein Stromfluss von dem Außenleiteranschluss über das nichtlineare elektronische Bauteil zu der Stromversorgungseinheit ermöglicht ist. Vorzugsweise ist die Durchlassspannungskennlinie beziehungsweise die Durchlassstromkennlinie des nicht linearen elektronischen Bauteils so gewählt, dass ein Stromfluss über die Nebenfiltereinheit in dem Betriebszustand der Leistungseinheit verhindert ist und insbesondere ein Öffnen des nichtlinearen Bauteils durch kurzeitige Spannungs- und/oder Stromspitzen, welche insbesondere durch hochfrequente Störsignale hervorgerufen sein können, verhindert ist. Hierdurch kann vorteilhaft eine Überbrückung der Hauptfiltereinheit und ein Eindringen von Störsignalen in das Stromversorgungsnetz über die Nebenfiltereinheit verhindert werden. Es ist denkbar, dass die Nebenfiltereinheit zumindest ein weiteres nichtlineares elektronisches Bauelement aufweist, welches mit dem nichtlinearen elektronischen Bauelement zusammenwirkt, um die Verbindung der Stromversorgungseinheit mit dem Stromversorgungsnetz über die Nebenfiltereinheit zu ermöglichen.

Zudem wird vorgeschlagen, dass das nichtlineare elektronische Bauelement als eine Suppressordiode ausgebildet ist. Durch eine derartige Ausgestaltung kann vorteilhaft in dem Inaktiv-Modus die Verbindung der Stromversorgungseinheit mit dem Stromversorgungsnetz über die Nebenfiltereinheit besonders schnell und/oder zuverlässig ermöglicht werden. Zudem kann vorteilhaft eine Überbrückung der Hauptfiltereinheit durch Störsignale über die Nebenfiltereinheit sowohl für geräteseitig bedingte Störsignale, also Störsignale, welche durch die Leistungseinheit und/oder die Stromversorgungseinheit hervorgerufen sind, als auch für netzseitig bedingte Störsignale mit besonders einfachen technischen Mitteln erreicht werden, wenn das nichtlineare elektronische Bauelement als eine Suppressordiode ausgebildet ist. Alternativ oder zusätzlich könnte das nichtlineare elektronische Bauteil als ein spannungsgesteuerter Triac und/oder als ein stromgesteuerter Triac ausgebildet sein. Ferner ist alternativ denkbar, dass das nichtlineare Bauelement als ein Diac und/oder als ein Varistor und/oder als eine eine Zener-Diode und/oder als eine Spannungsklemme und/oder als ein anderes, einem Fachmann als sinnvoll erscheinendes nichtlineares elektronisches Bauelement ausgebildet ist.

Des Weiteren wird vorgeschlagen, dass die Nebenfiltereinheit zumindest eine Filterspule aufweist. Durch eine derartige Ausgestaltung kann vorteilhaft eine Filterung der Stromversorgungseinheit in dem Inaktiv-Modus mit besonders einfachen technischen Mitteln erreicht werden. Die Nebenfiltereinheit könnte eine Mehrzahl zueinander parallel und/oder in Reihe geschaltete Filterspulen aufweisen. Vorzugsweise weist die Nebenfiltereinheit genau eine Filterspule auf. Hierdurch kann vorteilhaft eine Filterung der Stromversorgungseinheit besonders kostengünstig ermöglicht werden.

Darüber hinaus wird vorgeschlagen, dass die Nebenfiltereinheit einen elektrischen Widerstand aufweist, welcher mit der Filterspule in Reihe angeordnet und zu einer Einschaltstrombegrenzung vorgesehen ist. Durch eine derartige Ausgestaltung kann vorteilhaft ein wirksamer Schutz vor Beschädigungen der Filterspule durch zu hohe Einschaltströme erreicht werden. Zudem kann vorteilhaft eine besonders kostengünstige Einschaltstrombegrenzung ermöglicht werden. Alternativ oder zusätzlich wäre denkbar, dass die Nebenfiltereinheit einen Heißleiter (NTC-Widerstand) aufweist, welcher mit der Filterspule in Reihe angeordnet und zu einer Einschaltstrombegrenzung vorgesehen ist.

Ferner wird vorgeschlagen, dass die Nebenfiltereinheit ein Schutzelement aufweist, welches parallel zu der Filterspule angeordnet und zu einem Schutz der Filterspule vor Überspannungen vorgesehen ist. Durch eine derartige Ausgestaltung kann vorteilhaft ein wirksamer Schutz der Filterspule vor Überspannungen ermöglicht werden. Somit kann vorteilhaft eine besonders zuverlässige und langlebige Induktionsgargerätevorrichtung bereitgestellt werden.

Das Schutzelement könnte, ohne darauf beschränkt zu sein, als eine Suppressordiode und/oder als eine Schutzdiode und/oder als ein Schutzkondensator ausgebildet sein. In einer vorteilhaften Ausgestaltung wird jedoch vorgeschlagen, dass das Schutzelement als ein Varistor ausgebildet ist. Hierdurch kann vorteilhaft ein besonders wirksamer Überspannungsschutz der Filterspule, insbesondere auch bei hohen Überspannungen, sichergestellt werden.

Die Erfindung betrifft ferner ein Induktionsgargerät, insbesondere ein Induktionskochfeld, mit einer Induktionsgargerätevorrichtung nach einer der vorhergehend beschriebenen Ausgestaltungen. Ein derartiges Induktionsgargerät zeichnet sich insbesondere durch die vorgenannten vorteilhaften Eigenschaften der Induktionsgargerätevorrichtung aus. Es kann insbesondere vorteilhaft ein besonders kostengünstiges Induktionsgargerät mit zugleich besonders zuverlässigen Eigenschaften hinsichtlich einer elektromagnetischen Verträglichkeit bereitgestellt werden.

Die Induktionsgargerätevorrichtung soll hierbei nicht auf die oben beschriebene Anwendung und Ausführungsform beschränkt sein. Insbesondere kann die Induktionsgargerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung ist ein Ausführungsbeispiel der Erfindung dargestellt.

Es zeigen:
- Fig. 1: ein Induktionsgargerät mit einer Induktionsgargerätevorrichtung in einer schematischen Darstellung,
- Fig. 2: ein schematisches Diagramm der Induktionsgargerätevorrichtung mit einer Leistungseinheit, einer Stromversorgungseinheit, einer Hauptfiltereinheit und einer Nebenfiltereinheit,
- Fig. 3: ein schematisches elektrisches Schaltbild der Induktionsgargerätevorrichtung,
- Fig. 4: ein schematisches elektrisches Schaltbild der Induktionsgargerätevorrichtung in einem Inaktiv-Modus der Leistungseinheit und
- Fig. 5: ein schematisches elektrisches Schaltbild der Induktionsgargerätevorrichtung in einem Betriebszustand der Leistungseinheit.

Figur 1 zeigt ein Induktionsgargerät 40. Das Induktionsgargerät 40 ist als ein Induktionskochfeld ausgebildet. Das Induktionsgargerät 40 weist eine Aufstellplatte 42 auf. Das Induktionsgargerät 40 weist eine Induktionsgargerätevorrichtung 10 auf. Die Induktionsgargerätevorrichtung 10 weist eine Induktionsheizeinheit 14 auf. Die Induktionsheizeinheit 14 ist zu einer Beheizung von zumindest einem auf der Aufstellplatte 42 des Induktionsgargeräts 40 aufgestellten Gargeschirr (nicht dargestellt) vorgesehen. Die Induktionsgargerätevorrichtung 10 weist zumindest eine weitere Einheit 18 auf. Vorliegend ist die weitere Einheit 18 als eine Bedienerschnittstelle 44 ausgebildet.

Figur 2 zeigt ein schematisches Diagramm der Induktionsgargerätevorrichtung 10.

Die Induktionsgargerätevorrichtung 10 weist eine Leistungseinheit 12 auf. In einem Betriebszustand der Induktionsgargerätevorrichtung 10 ist die Leistungseinheit 12 dazu vorgesehen, zumindest die Induktionsheizeinheit 14 mit Strom zu versorgen. Vorliegend weist die Leistungseinheit 12 zumindest einen Wechselrichter (nicht dargestellt) auf, welcher in einem Betriebszustand der Leistungseinheit 12 eine von einem Stromversorgungsnetz 46 bereitgestellte niederfrequente Wechselspannung in eine hochfrequente Wechselspannung wandelt.

Die Induktionsgargerätevorrichtung 10 weist eine Stromversorgungseinheit 16 auf. Die Stromversorgungseinheit 16 ist zu einer Energieversorgung von zumindest der weiteren Einheit 18 vorgesehen.

Die Induktionsgargerätevorrichtung 10 weist eine Hauptfiltereinheit 20 auf. Die Hauptfiltereinheit 20 ist in dem Betriebszustand zur Filterung der Leistungseinheit 12 vorgesehen. Vorliegend filtert die Hauptfiltereinheit 20 in dem Betriebszustand die Leistungseinheit 12 und die Stromversorgungseinheit 16.

Die Induktionsgargerätevorrichtung 10 weist eine Nebenfiltereinheit 22 auf. Die Nebenfiltereinheit 22 ist zu einer Filterung der Stromversorgungseinheit 16 zumindest in einem Inaktiv-Modus der Leistungseinheit 12 vorgesehen.

Die Induktionsgargerätevorrichtung 10 weist ein Schaltelement 26 auf. Das Schaltelement 26 ist der Hauptfiltereinheit 20 elektrisch vorgelagert. Das Schaltelement 26 ist zu einem Ein- und Ausschalten der Leistungseinheit 12 vorgesehen.

Figur 3 zeigt ein schematisches elektrisches Schaltbild der Induktionsgargerätevorrichtung 10. Die Induktionsgargerätevorrichtung 10 weist einen ersten Leiteranschluss 28 auf. Der erste Leiteranschluss 28 ist zu einer Verbindung mit einem Leiter (nicht dargestellt) des Stromversorgungsnetzes 46 (vgl. Figur 2) vorgesehen. Vorliegend ist der erste Leiteranschluss 28 als ein Außenleiteranschluss ausgebildet und zu einer Verbindung mit einem Außenleiter (nicht dargestellt) des Stromversorgungsnetzes 46 vorgesehen.

Das Schaltelement 26 ist zwischen der Hauptfiltereinheit 20 und dem ersten Leiteranschluss 28 angeordnet.

Die Induktionsgargerätevorrichtung 10 weist einen zweiten Leiteranschluss 30 auf. Der zweite Leiteranschluss 30 ist zu einer Verbindung mit einem weiteren Leiter (nicht dargestellt) des Stromversorgungsnetzes 46 vorgesehen. Vorliegend ist der zweite Leiteranschluss 30 als ein Neutralleiteranschluss ausgebildet und zu einer Verbindung mit einem Neutralleiter (nicht dargestellt) des Stromversorgungsnetzes 46 vorgesehen. Alternativ könnte der zweite Leiteranschluss 30 jedoch auch als ein weiterer Außenleiteranschluss ausgebildet und zu einer Verbindung mit einem weiteren Außenleiter (nicht dargestellt) des Stromversorgungsnetzes 46 vorgesehen sein.

Figur 4 zeigt ein schematisches elektrisches Schaltbild zur Darstellung der Induktionsgargerätevorrichtung 10 in dem Inaktiv-Modus der Leistungseinheit 12. In dem Inaktiv-Modus der Leistungseinheit 12 ist das Schaltelement 26 geöffnet. Die Hauptfiltereinheit 20 und die Nebenfiltereinheit 22 sind zumindest teilweise einstückig ausgebildet. In dem Inaktiv-Modus der Leistungseinheit 12 teilen die Hauptfiltereinheit 20 und die Nebenfiltereinheit 22 zumindest eine gemeinsame Filtereinheit 24. Die gemeinsame Filtereinheit 24 umfasst eine Hauptfilterspule 52 und eine weitere Hauptfilterspule 54. Die gemeinsame Filtereinheit 24 ist über den zweiten Leiteranschluss 30 mit dem Stromversorgungsnetz 46 (vgl. Figur 2) verbindbar.

Die Nebenfiltereinheit 22 weist ein nichtlineares elektronisches Bauelement 32 auf. Das nichtlineare elektronische Bauelement 32 ist dazu vorgesehen, in dem Inaktiv-Modus eine Verbindung der Stromversorgungseinheit 16 mit dem Stromversorgungsnetz 46 über die Nebenfiltereinheit 22 zu ermöglichen.

Vorliegend ist das nichtlineare elektronische Bauelement 32 als eine Suppressordiode 48 ausgebildet.

In dem Inaktiv-Modus kann die Stromversorgungseinheit 16 über die gemeinsame Filtereinheit 24 mittels des zweiten Leiteranschlusses 30 mit dem weiteren Leiter (nicht dargestellt) des Stromversorgungsnetzes 46 verbunden sein. In dem Inaktiv-Modus kann die Stromversorgungseinheit 16 über die Nebenfiltereinheit 22 mittels des ersten Leiteranschlusses 28 mit dem Leiter (nicht dargestellt) des Stromversorgungsnetzes 46 verbunden sein. Die Nebenfiltereinheit 16 ist über einen Anschlusspunkt 62 mit dem ersten Leiteranschluss 28 verbunden. Der Anschlusspunkt 62 ist dem Schaltelement 26 elektrisch vorgelagert. Wenn die Stromversorgungseinheit 16, bei geöffnetem Schaltelement 26, mit dem Stromversorgungsnetz 46 verbunden wird, fällt an dem als Suppressordiode 48 ausgebildeten nichtlinearen elektronischen Bauelement 32 eine Spannung ab, welche eine Durchlassspannung der Suppressordiode 48 übersteigt, sodass diese durchlässig und ein Stromfluss von dem ersten Leiteranschluss 28 zu der Stromversorgungseinheit 16 ermöglicht ist.

Die Nebenfiltereinheit 22 der Induktionsgargerätevorrichtung 10 weist eine Filterspule 34 auf. Die Filterspule 34 ist zu einer Filterung der Stromversorgungseinheit 16 in dem Inaktiv-Modus vorgesehen.

Die Nebenfiltereinheit 22 weist einen elektrischen Widerstand 36 auf. Der elektrische Widerstand 36 ist mit der Filterspule 34 in Reihe angeordnet. Der elektrische Widerstand 36 ist zu einer Einschaltstrombegrenzung, zu einem Schutz der Filterspule 34 vor Beschädigungen durch zu hohe Einschaltströme, vorgesehen.

Die Nebenfiltereinheit 22 weist ein Schutzelement 38 auf. Das Schutzelement ist parallel zu der Filterspule 34 angeordnet. Das Schutzelement 38 ist zu einem Schutz der Filterspule 34 vor Überspannungen vorgesehen. Vorliegend ist das Schutzelement 38 als ein Varistor 50 ausgebildet. Das als Varistor 50 ausgebildete Schutzelement 38 ermöglicht einen Schutz der Filtereinheit auch bei hohen Überspannungen.

Figur 5 zeigt ein schematisches elektrisches Schaltbild der Induktionsgargerätevorrichtung 10 zur Darstellung des Betriebszustands der Leistungseinheit 12. In dem Betriebszustand ist das Schaltelement 26 geschlossen und die Leistungseinheit 12 ist über die Hauptfiltereinheit 20 mittels des ersten Leiteranschlusses 28 und des zweiten Leiteranschlusses 30 mit dem Stromversorgungsnetz 46 verbunden. In dem Betriebszustand der Leistungseinheit 12 ist die Stromversorgungseinheit 16 über die Hauptfiltereinheit 20 mittels des ersten Leiteranschlusses 28 und des zweiten Leiteranschlusses 30 mit dem Stromversorgungsnetz 46 verbunden. Die Stromversorgungseinheit 16 ist über einen weiteren Anschlusspunkt 64, welcher der Hauptfiltereinheit 20 elektrisch nachgelagert ist, mit dem ersten Leiteranschluss 28 verbunden.

In dem Betriebszustand ist ein Stromfluss von dem ersten Leiteranschluss 28 zu der Stromversorgungseinheit über eine Diode 68 und eine weitere Diode 74 ermöglicht. Die Stromversorgungseinheit 16 ist über einen weiteren Anschlusspunkt 66, welcher der Hauptfiltereinheit 20 elektrisch nachgelagert ist, mit dem zweiten Leiteranschluss 30 verbunden. In dem Betriebszustand ist ein Stromfluss von dem zweiten Leiteranschluss 30 zu der Stromversorgungseinheit 16 über eine weitere Diode 70 ermöglicht. Eine weitere Diode 72 verhindert in dem Betriebszustand einen Stromfluss in Richtung der Nebenfiltereinheit 22. Somit wird die Stromversorgungseinheit 16 in dem Betriebszustand der Leistungseinheit 12 über den Hauptfilter 20 gefiltert. Die Hauptfiltereinheit 20 weist zu der Filterung der Leistungseinheit 12 und der Stromversorgungseinheit 16 in dem Betriebszustand die Hauptfilterspule 52 und die weitere Hauptfilterspule 54 sowie zwei weitere Hauptfilterspulen 58, 60 auf. Die Hauptfiltereinheit 20 weist zu der Filterung der Leistungseinheit 12 und der Stromversorgungseinheit 16 in dem Betriebszustand einen X2-Kondensator 76 und zwei weitere X2-Kondensatoren 78, 80 auf. Die Hauptfiltereinheit 20 stellt gegenüber der Nebenfiltereinheit 22 eine deutlich erhöhte Filterleistung bereit.

Die Nebenfiltereinheit 22 weist eine Impedanz auf, welche in Abhängigkeit einer Schalterstellung des Schaltelements 26 variabel ist. Bei geschlossener Schalterstellung des Schaltelements 26 weist die Nebenfiltereinheit 22 eine größere Impedanz, insbesondere eine größere Eingangsimpedanz und/oder Ausgangsimpedanz, auf als die Hauptfiltereinheit 20. Die Impedanz der Hauptfiltereinheit 20 ist frequenzabhängig. Für Signale mit einer niedrigen Frequenz, insbesondere für Signale der Stromversorgungseinheit 46 mit einer Netzfrequenz von typischerweise 50 Hz oder 60 Hz, stellt die Hauptfiltereinheit eine geringe Impedanz dar. Daher ist eine Spannung, welche in dem Betriebszustand der Leistungseinheit 12 über dem nichtlinearen Bauteil 32 abfällt, geringer als dessen Durchlassspannung und ein Stromfluss von dem Außenleiteranschluss 28 über die Nebenfiltereinheit 22 zu der Stromversorgungseinheit 16 ist blockiert. Für hochfrequente Störsignale 56, welche insbesondere durch die Leistungseinheit 12 hervorgerufen sein können und welche eine Frequenz von zumindest 9 kHz aufweisen, weist die Hauptfiltereinheit 20 eine erhöhte Impedanz auf. Die Impedanz der Nebenfiltereinheit 16 ist so ausgelegt, dass diese auch für hochfrequente Störsignale 56 eine größere Impedanz aufweist als die Hauptfiltereinheit 20, so dass diese in dem Betriebszustand der Leistungseinheit 12 von der Hauptfiltereinheit 20 gefiltert werden und ein Kurzschluss der Hauptfiltereinheit 20 über die Nebenfiltereinheit 22 verhindert ist.

### Bezugszeichen

- 10: Induktionsgargerätevorrichtung
- 12: Leistungseinheit
- 14: Induktionsheizeinheit
- 16: Stromversorgungseinheit
- 18: weitere Einheit
- 20: Hauptfiltereinheit
- 22: Nebenfiltereinheit
- 24: gemeinsame Filtereinheit
- 26: Schaltelement
- 28: erster Leiteranschluss
- 30: zweiter Leiteranschluss
- 32: nichtlineares elektronisches Bauelement
- 34: Filterspule
- 36: elektrischer Widerstand
- 38: Schutzelement
- 40: Induktionsgargerät
- 42: Aufstellplatte
- 44: Bedienerschnittstelle
- 46: Stromversorgungsnetz
- 48: Suppressordiode
- 50: Varistor
- 52: Hauptfilterspule
- 54: weitere Hauptfilterspule
- 56: Störsignal
- 58: weitere Hauptfilterspule
- 60: weitere Hauptfilterspule
- 62: Anschlusspunkt
- 64: weiterer Anschlusspunkt
- 66: weiterer Anschlusspunkt
- 68: Diode
- 70: weitere Diode
- 72: weitere Diode
- 74: weitere Diode
- 76: X2-Kondensator
- 78: weiterer X2-Kondensator
- 80: weiterer X2-Kondensator

## Patentansprüche

1. Induktionsgargerätevorrichtung (10), insbesondere Induktionskochfeldvorrichtung, mit zumindest einer Leistungseinheit (12), welche dazu vorgesehen ist, in einem Betriebszustand zumindest eine Induktionsheizeinheit (14) mit Strom zu versorgen, mit einer Stromversorgungseinheit (16), welche in dem Betriebszustand zu einer Energieversorgung von zumindest einer weiteren Einheit (18) vorgesehen ist, mit einer Hauptfiltereinheit (20) zur Filterung der Leistungseinheit (12) und mit einer Nebenfiltereinheit (22) zur Filterung der Stromversorgungseinheit (16), wobei die Stromversorgungseinheit (16) in dem Betriebszustand und/oder in einem Inaktiv-Modus der Leistungseinheit (12) an zumindest einem Ausgang der Stromversorgungseinheit (16) zumindest eine Gleichspannung bereitstellt, **dadurch gekennzeichnet, dass** die Hauptfiltereinheit (20) und die Nebenfiltereinheit (22) teilweise einstückig ausgebildet sind, wobei zumindest ein Element der Hauptfiltereinheit (20) und zumindest ein Element der Nebenfiltereinheit (22) zumindest in dem Inaktiv-Modus über zumindest eine Verbindung elektrisch leitend miteinander verbunden sind und wobei die Hauptfiltereinheit (20) und die Nebenfiltereinheit (22) zu einer Filterung der Stromversorgungseinheit (16) in dem Inaktiv-Modus zumindest eine gemeinsame Filtereinheit (24) teilen.

2. Induktionsgargerätevorrichtung (10) nach Anspruch 1, **gekennzeichnet durch** ein Schaltelement (26), welches der Hauptfiltereinheit (20) elektrisch vorgelagert und zu einem Ein- und Ausschalten der Leistungseinheit (12) vorgesehen ist.

3. Induktionsgargerätevorrichtung (10) nach Anspruch 2, **gekennzeichnet durch** einen ersten Leiteranschluss (28), welcher zu einer Verbindung mit einem Leiter eines Stromversorgungsnetzes (46) vorgesehen ist, wobei das Schaltelement (26) zwischen der Hauptfiltereinheit (20) und dem ersten Leiteranschluss (28) angeordnet ist.

4. Induktionsgargerätevorrichtung (10) nach einem der vorhergehenden Ansprüche, **gekennzeichnet durch** einen zweiten Leiteranschluss (30), welcher zu einer Verbindung mit einem weiteren Leiter eines Stromversorgungsnetzes (46) vorgesehen ist, wobei die gemeinsame Filtereinheit (24) über den zweiten Leiteranschluss (30) mit dem Stromversorgungsnetz (46) verbindbar ist.

5. Induktionsgargerätevorrichtung (10) zumindest nach Anspruch 2, **dadurch gekennzeichnet, dass** eine Impedanz der Nebenfiltereinheit (22) in Abhängigkeit einer Schalterstellung des Schaltelements (26) variabel ist.

6. Induktionsgargerätevorrichtung (10) nach Anspruch 5, **dadurch gekennzeichnet, dass** die Nebenfiltereinheit (22) bei geschlossener Schalterstellung des Schaltelements (26) eine größere Impedanz, insbesondere eine größere Eingangsimpedanz und/oder Ausgangsimpedanz, aufweist als die Hauptfiltereinheit (20).

7. Induktionsgargerätevorrichtung (10) nach einem der vorhergehenden Ansprüche, **dadurch gekennzeichnet, dass** die Nebenfiltereinheit (22) ein nichtlineares elektronisches Bauelement (32) aufweist, welches dazu vorgesehen ist, in dem Inaktiv-Modus eine Verbindung der Stromversorgungseinheit (16) mit einem Stromversorgungsnetz (46) über die Nebenfiltereinheit (22) zu ermöglichen.

8. Induktionsgargerätevorrichtung (10) nach Anspruch 7, **dadurch gekennzeichnet, dass** das nichtlineare elektronische Bauelement (32) als eine Suppressordiode (48) ausgebildet ist.

9. Induktionsgargerätevorrichtung (10) nach einem der vorhergehenden Ansprüche, **dadurch gekennzeichnet, dass** die Nebenfiltereinheit (22) zumindest eine Filterspule (34) aufweist.

10. Induktionsgargerätevorrichtung (10) nach Anspruch 9, **dadurch gekennzeichnet, dass** die Nebenfiltereinheit (22) einen elektrischen Widerstand (36) aufweist, welcher mit der Filterspule (34) in Reihe angeordnet und zu einer Einschaltstrombegrenzung vorgesehen ist.

11. Induktionsgargerätevorrichtung (10) nach Anspruch 9 oder 10, **dadurch gekennzeichnet, dass** die Nebenfiltereinheit (22) ein Schutzelement (38) aufweist, welches parallel zu der Filterspule (34) angeordnet und zu einem Schutz der Filterspule (34) vor Überspannungen vorgesehen ist.

12. Induktionsgargerätevorrichtung (10) nach Anspruch 11, **dadurch gekennzeichnet, dass** das Schutzelement als ein Varistor (50) ausgebildet ist.

13. Induktionsgargerät, insbesondere Induktionskochfeld, mit einer Induktionsgargerätevorrichtung nach einem der vorhergehenden Ansprüche.

## Claims

1. Induction cooking appliance apparatus (10), in particular induction hob apparatus, having at least one power unit (12) that is provided so as in one operating state to supply at least one induction heating unit (14) with power, having a power supply unit (16) that is provided so as in the operating state to supply energy to at least one further unit (18), having a main filter unit (20) for filtering the power unit (12) and having a secondary filter unit (22) for filtering the power supply unit (16), wherein, in the operating state and/or in an inactive mode of the power unit (12), the power supply unit (16) provides at least one direct voltage at at least one output of the power supply unit (16), **characterised in that** the main filter unit (20) and the secondary filter unit (22) are designed in part as a single piece, wherein at least one element of the main filter unit (20) and at least one element of the secondary filter unit (22) are connected to one another in an electrically conductive manner at least in the inactive mode via at least one connection and wherein the main filter unit (20) and the secondary filter unit (22) share at least one common filter unit (24) for filtering the power supply unit (16) in the inactive mode.

2. Induction cooking appliance apparatus (10) according to claim 1, **characterised by** a switching element (26) that is electrically upstream of the main filter unit (20) and is provided so as to switch on and switch off the power unit (12).

3. Induction cooking appliance apparatus (10) according to claim 2, **characterised by** a first conductor connection (28) that is provided so as to connect to a conductor of a power supply network (46), wherein the switching element (26) is arranged between the main filter unit (20) and the first conductor connection (28).

4. Induction cooking appliance apparatus (10) according to one of the preceding claims, **characterised by** a second conductor connection (30) that is provided so as to connect to a further conductor of a power supply network (46), wherein the common filter unit (24) can be connected via the second conductor connection (30) to the power supply network (46).

5. Induction cooking appliance apparatus (10) at least according to claim 2, **characterised in that** an impedance of the secondary filter unit (22) is variable in dependence upon a switch position of the switching element (26).

6. Induction cooking appliance apparatus (10) according to claim 5, **characterised in that** the secondary filter unit (22) in the case of the closed switch position of the switching element (26) has a greater impedance, in particular a greater input impedance and/or output impedance, than the main filter unit (20).

7. Induction cooking appliance apparatus (10) according to one of the preceding claims, **characterised in that** the secondary filter unit (22) has a non-linear electronic component (32) that is provided so as in the inactive mode to render possible a connection of the power supply unit (16) to a power supply network (46) via the secondary filter unit (22).

8. Induction cooking appliance apparatus (10) according to claim 7, **characterised in that** the non-linear electronic component (32) is designed as a suppressor diode (48).

9. Induction cooking appliance apparatus (10) according to one of the preceding claims, **characterised in that** the secondary filter unit (22) has at least one filter coil (34).

10. Induction cooking appliance apparatus (10) according to claim 9, **characterised in that** the secondary filter unit (22) has an electrical resistor (36) that is arranged in series with the filter coil (34) and is provided so as to limit an inrush current.

11. Induction cooking appliance apparatus (10) according to claim 9 or 10, **characterised in that** the secondary filter unit (22) has a protective element (38) that is arranged parallel to the filter coil (34) and is provided so as to protect the filter coil (34) against overvoltages.

12. Induction cooking appliance apparatus (10) according to claim 11, **characterised in that** the protective element is designed as a varistor (50).

13. Induction cooking appliance, in particular induction hob, having an induction cooking appliance apparatus according to one of the preceding claims.

## Revendications

1. Dispositif de cuisson par induction (10), en particulier dispositif de table de cuisson par induction, comprenant au moins une unité de puissance (12), conçue pour alimenter en courant, dans un état de fonctionnement, au moins une unité de chauffage par induction (14), comprenant une unité d'alimentation électrique (16), prévue pour assurer, dans l'état de fonctionnement, l'alimentation en énergie d'au moins une autre unité (18), comprenant une unité de filtrage principale (20) destinée au filtrage de l'unité de puissance (12) et une unité de filtrage secondaire (22) destinée au filtrage de l'unité d'alimentation électrique (16), dans lequel l'unité d'alimentation électrique (16) est configurée pour fournir, dans l'état de fonctionnement et/ou dans un mode inactif de l'unité de puissance (12), au moins une tension continue à au moins une sortie de l'unité d'alimentation électrique (16), **caractérisé en ce que** l'unité de filtrage principale (20) et l'unité de filtrage secondaire (22) sont réalisées au moins partiellement d'une seule pièce, dans lequel au moins un élément de l'unité de filtrage principale (20) et au moins un élément de l'unité de filtrage secondaire (22) sont, au moins dans le mode inactif, reliés électriquement de manière conductrice via au moins une liaison, et dans lequel l'unité de filtrage principale (20) et l'unité de filtrage secondaire (22) partagent, pour le filtrage de l'unité d'alimentation électrique (16) dans le mode inactif, au moins une unité de filtrage commune (24).

2. Dispositif de cuisson par induction (10) selon la revendication 1, **caractérisé par** un élément de commutation (26), disposé électriquement en amont de l'unité de filtrage principale (20) et prévu pour la mise en marche et l'arrêt de l'unité de puissance (12).

3. Dispositif de cuisson par induction (10) selon la revendication 2, **caractérisé par** une première borne de conducteur (28), prévue pour être reliée à un conducteur d'un réseau d'alimentation électrique (46), dans lequel l'élément de commutation (26) est disposé entre l'unité de filtrage principale (20) et la première borne de conducteur (28).

4. Dispositif de cuisson par induction (10) selon l'une quelconque des revendications précédentes, **caractérisé par** une deuxième borne de conducteur (30), prévue pour être reliée à un autre conducteur d'un réseau d'alimentation électrique (46), dans lequel l'unité de filtrage commune (24) est apte à être reliée au réseau d'alimentation électrique (46) via la deuxième borne de conducteur (30).

5. Dispositif de cuisson par induction (10) selon au moins la revendication 2, **caractérisé en ce qu'**une impédance de l'unité de filtrage secondaire (22) est variable en fonction d'une position de commutation de l'élément de commutation (26).

6. Dispositif de cuisson par induction (10) selon la revendication 5, **caractérisé en ce que** l'unité de filtrage secondaire (22) présente, lorsque l'élément de commutation (26) est en position fermée, une impédance supérieure, notamment une impédance d'entrée et/ou une impédance de sortie supérieure, à celle de l'unité de filtrage principale (20).

7. Dispositif de cuisson par induction (10) selon l'une quelconque des revendications précédentes, **caractérisé en ce que** l'unité de filtrage secondaire (22) comprend un composant électronique non linéaire (32), conçu pour permettre, dans le mode inactif, une liaison de l'unité d'alimentation électrique (16) avec un réseau d'alimentation électrique (46) via l'unité de filtrage secondaire (22).

8. Dispositif de cuisson par induction (10) selon la revendication 7, **caractérisé en ce que** le composant électronique non linéaire (32) est réalisé sous la forme d'une diode de suppression (48).

9. Dispositif de cuisson par induction (10) selon l'une quelconque des revendications précédentes, **caractérisé en ce que** l'unité de filtrage secondaire (22) comprend au moins une bobine de filtrage (34).

10. Dispositif de cuisson par induction (10) selon la revendication 9, **caractérisé en ce que** l'unité de filtrage secondaire (22) comprend une résistance électrique (36), disposée en série avec la bobine de filtrage (34) et prévue pour limiter le courant d'appel à la mise sous tension.

11. Dispositif de cuisson par induction (10) selon la revendication 9 ou 10, **caractérisé en ce que** l'unité de filtrage secondaire (22) comprend un élément de protection (38), disposé en parallèle de la bobine de filtrage (34) et prévu pour protéger la bobine de filtrage (34) contre les surtensions.

12. Dispositif de cuisson par induction (10) selon la revendication 11, **caractérisé en ce que** l'élément de protection est réalisé sous la forme d'un varistor (50).

13. Appareil de cuisson par induction, en particulier plaque de cuisson par induction, comprenant un dispositif de cuisson par induction selon l'une quelconque des revendications précédentes.
